# EUROPÄISCHE PATENTSCHRIFT

(11) **EP 0 302 268 B1**
(45) Veröffentlichungstag und Bekanntmachung des Hinweises auf die Patenterteilung: **03.02.1993**
(21) Anmeldenummer: 88111199.1
(22) Anmeldetag: 13.07.1988
(51) Int. Cl.: B26B 19/04, B26B 19/10

(54) **Elektrischer Rasierapparat mit Scherkopfsteuerung**
Shaving apparatus with a controllable, swivelling shaving head
Rasoir électrique avec tête oscillante réglable

(30) Priorität: 07.08.1987 DE 3726354
(43) Veröffentlichungstag der Anmeldung: 08.02.1989
(73) Patentinhaber: Braun Aktiengesellschaft, Frankfurt am Main (DE)
(72) Erfinder: Wolf, Jürgen, D-6239 Kriftel (DE); Jestädt, Albrecht, D-6382 Friedrichsdorf (DE); Heintke, Hans Eberhard, D-6480 Wächtersbach (DE); Odemer, Michael, D-6000 Frankfurt am Main 56 (DE)

(56) Entgegenhaltungen:
- GB-A- 2 118 886
- JP-A-6234587

## Beschreibung

Die Erfindung bezieht sich auf einen elektrischen Rasierapparat mit einem Gehäuse und einem um eine Schwenkachse relativ zum Gehäuse in beliebige Schwenkpositionen relativ zum Gehäuse frei schwenkbar gelagerten Scherkopf, mit wenigstens einem Obermesser und wenigstens einem, von einem Motor angetriebenen, dem Obermesser zugeordneten Untermesser sowie wenigstens einem, am Gehäuse vorgesehenen Betätigungsschalter.

Scherköpfe dieser Art (DE-A-36 10 736 und DE-A-37 21 243) haben den Vorzug, daß bei normal üblichen Anstellwinkeln des Rasierergehäuses zur Hautfläche, die gesamte für eine Rasur nutzbare Scherfläche an der Hautfläche zur Anlage gelangt und daß bei wechselnden Schieberichtungen des Scherkopfes an der Hautfläche ein Wegkippen der Scherfläche bzw. eines Teiles der nutzbaren Scherfläche von der Hautfläche nicht auftritt.

Aufgabe der Erfindung ist es, bei einem Gerät der eingangs genannten Gattung eine Steuervorrichtung für den frei schwenkbar gelagerter Scherkopf zu schaffen, mittels der besondere Rasuranforderungen zu bewerkstelligen sind.

Nach der Erfindung wird diese Aufgabe bei einem Rasierapparat der eingangs genannten Gattung dadurch gelöst, daß dem Betätigungsschalter wenigstens ein Steuerglied zugeordnet ist, das durch Betätigen des Betätigungschalters in Eingriff mit wenigstens einer Kurvensteuerung am Scherkopf, unabhängig von dessen Schwenkstellung zu dessen Fesselung bringar ist und daß mittels der aus Steuerglied und Kurvensteuerung bestehenden Steuervorrichtung eine Zwangsbewegung des Scherkopfes und/oder eine Verrastung in mindestens einer vorgegebenen Raststellung durchführbar ist.

Ein Vorteil der Steuervorrichtung nach der Erfindung besteht darin, daß ein vorhandenes Langhaarschneidsystem L des Rasierapparates sowohl als Bestandteil des Scherkopfes als auch als Bestandteil des Betätigungsschalters mittels der Steuervorrichtung in optimale Scheidpositionen bringbar ist, in denen eine Kombinationsrasur mit dem im Scherkopf vorgesehen Kurzhaarschneidsystem K oder eine Trimmrasur mittels eines das Kurzhaarschneidsystem K überragenden Langhaarschneidsystems L durchführbar ist. Bei einem mit einem Langhaarschneidsystem ausgestatteten Betätigungsschalter bewirkt die Steuervorrichtung eine Bewegung des schwenkbar gelagerten Scherkopfes aus einer beliebigen Schwenkstellung in eine Arretierungsstellung, die gewährleistet, daß der Betätigungsschalter mit dem Langhaarschneidsystem in den vom Scherkopf freigegebenen Schwenkbereich zum Zwecke der Kombinationsrasur mit dem im Scherkopf vorgehenen Kurzhaarschneidsystem K bzw. K₁ und K₂ sowie darüber hinaus zum Zwecke der Trimmrasur mit einer im Blickwinkel zu einem Spiegel befindlichen Stellung bewegt werden kann.

Bei dem Rasierapparat nach der JP-A-62-34587 hingegen ist ein drehbar gelagerter Scherkopf mit einem Kurzhaarschneidsystem vorgesehen, der während der normalen Rasur mit dem Kurzhaarschneidsystem nicht frei beweglich, sondern arretiert ist. Der Scherkopf wird mittels einer Zwangssteuerung von dem Langhaarschneider in eine Stellung gedreht, die eine gleichzeitige Benutzung von Langhaarschneidsystem und Kurzhaarschneidsystem ausschließt. Die am Langhaarschneider sowie am Scherkopf vorgesehenen Steuerelemente der Zwangssteuerung stehen nach einer Ausführungsform permanent im Eingriff, wodurch ein Freilauf des drehbar gelagerten Scherkopfes, das heißt, eine nicht der Zwangssteuerung unterliegende Schwenkbarkeit des Scherkopfes um seine Drehachse grundsätzlich ausgeschlossen ist. Nach einer weiteren Ausführungsform ist eine Kopplung der die Drehbarkeit des Scherkopfes sowie die Schwenkbewegung des Langhaarschneiders bewirkenden Steuerelemente nur in der für die Kurzhaarschneidrasur bestimmten Stellung des Scherkopfes, in der dieser arretiert ist, durchführbar.

Nach einer Ausführungsform der Erfindung besteht die Steuervorrichtung aus wenigstens einer im Scherkopf zwischen zwei die Schwenkbewegung des Scherkopfes um die Schwenkachse begrenzenden Anschlägen vorgesehen, wenigstens eine Raststellung aufweisenden Kurvensteuerung und wenigstens einem verschiebbar gelagerten, in den durch die Anschläge begrenzten Schwenkbereich eingreifenden Stößel, mittels dem der Scherkopf automatisch aus einer beliebigen Schwenkstellung über die Kurvensteuerung in eine vorgegebene Raststellung überführbar und verriegelbar ist durch Betätigung des auf den Stößel mittelbar oder unmittelbar einwirkenden Betätigungsschalters.

Eine Ausführungsform nach der Erfindung zeichnet dadurch aus, daß in dem Gehäuse des Scherkopfes wenigstens ein die Schwenkbewegung begrenzender Schwenkbereich vorgesehen ist, in den ein von einer Feder beaufschlagter Stößel eingreift, in dem Schwenkbereich wenigstens eine Kurvenbahn mit wenigstens einer Raststellung für den Stößel vorgesehen ist, der von dem Betätigungsschalter über einen schwenkbar gelagerten betätigbare Stößel mittels der Kurvenbahn in die Raststellung verschiebbar ist und der Stößel von dem Hebel und dem Betätigungsschalter in der Raststellung gehalten ist.

Eine weitere Ausführungsform nach der Erfindung ist dadurch gekennzeichnet, daß in dem Gehäuse des Scherkopfes wenigstens ein die Schwenkbewegung begrenzender Schwenkbereich vorgesehen ist, in den ein Stößel eingreift, in dem Schwenkbereich wenigstens eine Kurvenbahn mit wenigstens einer Raststellung für den Stößel vorgesehen ist, der Stößel von dem Betätigungsschalter mittels der Kurvenbahn in die Raststellung verschiebbar ist und von dem Betätigungsschalter in der Raststellung gehalten ist.

Ein wesentlicher Vorteil dieser Ausführungsformen besteht darin, daß mit wenigen Bauelementen eine freie Beweglichkeit des schwenkbar gelagerten Scherkopfes innerhalb eines vorgegebenen Schwenkbereiches sowie automatisch eine Schwenkbewegung des Scherkopfes aus einer beliebigen Schwenkstellung in eine Feststellposition bewirkt wird, die den Benutzer eines derartigen Rasierapparates in die Lage versetzt, die vorgesehen Schersysteme je nach Bedarf gemeinsam oder einzeln in optimaler Weise zu nutzen.

Nach einer Ausführungsform der Erfindung ist an dem dem Scherkopf zugewandten Ende des Betätigungsschalters ein Langhaarschneidsystem vorgesehen. Nach einer anderen Ausführungsform der Erfindung ist in dem Scherkopf ein Langhaarschneidsystem vorgesehen. In weiterer Ausgestaltung der Erfindung kann der Betätigungsschalter einteilig oder als Doppelschalter ausgebildet sein.

Nach einer Ausführungsform der Erfindung kann der Rasierapparat mit zwei Betätigungsschaltern derart ausgerüstet sein, daß ein Betätigungsschalter zur Betätigung des Scherkopfes und ein weiterer Betätigungsschalter zur Betätigung des elektrischen Antriebes an dem Gehäuse vorgesehen ist. Vorzugsweise ist bei einer derartigen Ausführungsform an dem Betätigungsschalter ein Stößel als Steuerglied angeformt. Bei einem, dem Betätigungsschalter als separates Bauteil zugeordneten Steuerglied ist es von Vorteil, den Stößel mittels einer Feder in Anlage an den Betätigungsschalter zu halten.

Vorzugsweise weist der Betätigungsschalter eine Mitnahmefläche für den Hebel auf. Nach einer besonders vorteilhaften Ausführungsform der Erfindung weist der Betätigungsschalter eine Mitnahmefläche und eine Haltefläche für den Hebel auf.

Nach der Erfindung ist in wenigstens einer von zwei Seitenwänden des Scherkopfgehäuses ein Schwenkbereich mit die Schwenkbewegung des Scherkopfes begrenzenden Anschlägen eingeformt. Das Steuerfolgeglied wird vorzugsweise dadurch gebildet, daß die die Anschläge verbindende Wand des eingeformten Schwenkbereichs als Kurvenbahn ausgebildet ist. Nach einer bevorzugten Ausführungsform ist die Raststellung im Übergangsbereich der Kurvenbahn zum Anschlag vorgesehen.

Die Kurvensteuerung kann nach einer weiteren Ausführungsform auch werden, daß zwischen den Anschlägen des eingeformten Schwenkbereichs zwei Kurvenbahnen vorgesehen sind, die in eine Raststellung einmünden. In weiterer Ausgestaltung dieser Ausführungsform ist die Raststellung Teil einer Steuernut, in die der Stößel mittels eines Steuernockens gleitend bis zur Raststellung einschiebbar ist. Das Steuerglied besteht vorzugsweise aus einem Stößel, wobei der Stößel an der Seitenwand des Gehäuses linear verschiebbar gelagert und durch eine in der oberen Seitenwand vorgesehenen Öffnung hindurchgeführt ist. Vorzugsweise ist der Stößel stufenförmig abgesetzt.

Die freie Beweglichkeit des schwenkbar gelagerten Scherkopfes ist nach einer Ausführungsform der Erfindung dadurch begrenzbar, daß der Stößel als Begrenzungsanschlag für die Anschläge in den eingeformten Schwenkbereich hineinragt.

Die Rückführung des Stößels in seine Ausgangsstellung bzw. in eine die Schwenkbewegung des Scherkopfes begrenzende Position wird dadurch bewerkstelligt, daß die Feder einerseits an einer Wand des Gehäuses und andererseits an dem Stößel anliegt.

Nach einer Ausführungsform der Erfindung ist ein Hebel vorgesehen, der an der Seitenwand des Gehäuses schwenkbar gelagert ist und in seiner Ausgangsstellung einerseits an einem an der Seitenwand vorgesehenen Anschlag und andererseits am Stößel anliegt. In weiterer Ausgestaltung dieser Ausführungsform ist der Hebel an der Seitenwand des Gehäuses schwenkbar gelagert und liegt in seiner Ausgangsstellung einerseits am Stößel an und andererseits auf der Mitnahmefläche des Betätigungsschalters auf.

Vorzugsweise ist das vom Schwenklager abgewandte Ende des Hebels mit einer abgeschrägten Stirnfläche versehen. Nach einer bevorzugten Ausführungsform der Erfindung ist der von der Feder beaufschlagte Stößel mittels Anlage der Stirnfläche des Hebels an der Haltefläche des Betätigungsschalters in der Raststellung gehalten. Vorzugweise sind die Schaltstellung des Betätigungsschalters durch am Gehäuse sowie am Betätigungsschalter vorgesehene, in Eingriff bringbare Rastelemente bestimmt.

Nach einer Ausführungsform der Erfindung ist als Rastelement am Betätigungsschalter eine, wenigstens zwei Rastpositionen aufweisende Schaltkulisse vorgesehen. Für den Eingriff in die Rastpositionen der Schaltkulisse ist bevorzugt am Gehäuse ein einen Rastnocken aufweisender, federelastisch ausgebildeter Arm als Rastelement vorgesehen.

Weitere Vorteile und Einzelheiten der Erfindung ergeben sich aus der nachfolgenden Beschreibung und den Zeichnungen, in denen einige bevorzugte Ausführungsbeispiele dargestellt sind, und zwar zeigen:
- Fig. 1: eine perspektivische Ansicht eines Rasierapparates mit einem schwenkbar gelagerten Scherkopf sowie einem, mit einem Langhaarschneidsystem ausgestatteten Betätigungsschalter,
- Fig. 2: einen Längsschnitt durch den Rasierapparat nach Fig. 1,
- Fig. 3: eine Explosionsdarstellung von Scherkopf sowie des oberen Teils eines Rasierergehäuses mit teilweise durchbrochenen Gehäusewänden in Perspektive.
- Fig. 4 bis 7: einen Längsschnitt durch den Rasierapparat nach Fig. 3 mit verschiedenen Schaltstellungen des Betätigungsschalters.
- Fig. 8: einen Längsschnitt durch einen Rasierapparat mit einem Betätigungsschalter sowie einem, unterschiedliche Schersysteme aufweisenden Scherkopf.
- Fig. 9: den Kurvenverlauf eines, in einer Seitenwand des Scherkopfes eingeformten Schwenkbereiches.
- Fig. 10: einen Längsschnitt durch einen Rasierapparat mit einem am Betätigungsschalter angeformten Stößel.

Fig. 1 zeigt einen elektrischen Rasierapparat mit einem Gehäuse 1 und einem aus der dargestellten Mittelstellung in entgegengesetzte Richtungen um eine Schwenkachse Z relativ zum Gehäuse schwenkbaren Scherkopf 2, mit zwei Kurzhaarschneidsystemen K₁, K₂ sowie einem auf der Frontseite 3 des Gehäuses 1 verschiebbar angeordneten Betätigungsschalter 4 mit eingebautem Langhaarschneidsystem L. Der Scherkopf 2 ist zwischen zwei am Gehäuse 1 angeformten Tragarmen 5, 6, mittels aus der Zeichnung nicht erkennbaren Lagerelementen frei schwenkbar gelagert.

Fig. 2 zeigt einen durch den Rasierapparat nach Fig. 1 gelegten Schnitt mit einer Darstellung der Steuervorrichtung für dieses Ausführungsbeispiel. In der Seitenwand 7 des Scherkopfgehäuses 9 ist ein Schwenkbereich 10 eingeformt, dessen umlaufende Seitenwand derart gestaltet ist, daß Anschläge 11, 12, eine Kurvenbahn 13 als Steuerfolgeglied sowie eine Raststellung 14 gebildet werden.

Als Steuerglied ist in dem Gehäuse 1 an der Seitenwand 15 ein stufenförmig ausgebildeter Stößel 16 gegen den Druck einer am Stößel 16 anliegenden sowie an der oberen Seitenwand 17 des Gehäuses anliegenden Feder 18 linear verschiebbar gelagert.

Der Stößel 16 ist durch eine in der oberen Seitenwand 17 vorgesehene Öffnung 19 hindurchgeführt, wobei die Öffnung 19 in der oberen Seitenwand 17 derart positioniert ist, daß der Stößel 16 mittig in den Schwenkbereich 10 des sich in Mittenstellung befindlichen Scherkopfes 2 hineinragt. Ein an der Seitenwand 15 vorgesehener Anschlag 20 hält sowohl den aufliegenden, an der Seitenwand 15 schwenkbar angelenkten Hebel 21 als auch den an dem Hebel 21 anliegenden Stößel 16 unter Einwirkung der Federkraft der Feder 18 in der dargestellten Ausgangsstellung. Der in seiner Ausgangsstellung durch die Öffnung 19 geringfügig in den Schwenkbereich 10 ragende Stößel 16 dient als Begrenzungsanschlag für die Schwenkbewegung des Scherkopfes 2 um die Schwenkachse Z, wobei das Ausmaß der Schwenkbewegung durch den Abstand, den die Anschläge 11 und 12 im Schwenkbereich 10 zueinander einnehmen, vorgegeben ist.

Auf der Frontseite 3 des Gehäuses 1 ist der Betätigungsschalter 4 mit einem integrierten Langhaarschneidsystem L verschiebbar gelagert. An dem Betätigungsschalter 3 ist eine Schaltkulisse 27 mit fünf Rastpositionen 22, 23, 24, 25, 26 angeformt, durch die die jeweilige Schaltstellung des Betätigungsschalters 4 in Verbindung mit einem Rastnocken 28 eines federelastisch ausgebildeten Armes 29, der an der Seitenwand 15 des Gehäuses 1 angeformt ist, bestimmt ist. Auf der dem Stößel zugewandten Seite ist der Betätigungsschalter 4 stufenförmig abgesetzt. Die parallel zur Schieberichtung des Betätigungsschalters 4 verlaufende Stufenwand dient als Haltefläche 30 für die abgeschrägte Stirnfläche 31 des schwenkbar gelagerten Hebels 21 und die quer zur Haltefläche 30 verlaufende Stufenwand als Mitnahmefläche 32 für den auf dieser zeitweilig aufliegenden Hebel 21.

In Ausschaltstellung des Betätigungsschalters 4, in der der Rastnocken 28 des federelastischen Armes 29 in die Rastposition 22 der Schaltkulisse 27 eingreift, befindet sich die Mitnahmefläche 32 in einem vorgegebenen Abstand zu dem auf dem Anschlag 20 liegenden Hebel 21. Mittels Verschiebung des Betätigungsschalters 4 in die erste Schaltstellung ST 1, in der der Rastnocken 28 im Eingriff mit der Rastposition 23 steht, gelangt die Mitnahmefläche 32 in Anlage mit dem Hebel 21. Mit diesem ersten Schaltvorgang wird der nicht dargestellte, elektrische Antrieb des Rasierapparates und somit das oder die im Scherkopf 2 vorgesehenen Schneidsysteme in Betrieb gesetzt, wobei der im Betrieb befindliche Scherkopf 2 durch den Eingriff des Stößels 16 in den Schwenkbereich 10 durch diesen begrenzte Schwenkbewegungen um die Schwenkachse Z ausführen kann.

In der zweiten Schaltstellung ST 2 des Betätigungsschalters 4 befindet sich der Rastnocken 28 im Eingriff mit der Rastposition 24, wobei das im Betätigungsschalter integrierte Langhaarschneidsystem L eine Position zum Scherkopf 2 einnimmt, die in etwa in Höhe der oberen Seitenwand 17 liegt, d.h. unterhalb des Schwenkbogens 33 der Bodenfläche 34 des schwenkbaren Scherkopfes 2. Diese, die vorhergehenden sowie die nachfolgenden Stellungen, die das Langhaarschneidsystem L infolge der Verschiebung des Betätigungsschalters 4 einnimmt, sind in Fig. 2 gestrichelt dargestellt. Im Verlauf der Überführung des Betätigungsschalters 4 von der ersten Schaltstellung ST 1 in die zweite Schaltstellung ST 2 wird der Hebel 21 von der Mitnahmefläche 32 zunächst mitgenommen. Der am Hebel 21 anliegende Stößel 16 wird dabei gegen den Druck der Feder 18 zur Anlage an die Kurvenbahn 13 gebracht, löst durch den auf den Betätigungsschalter 4 ausgeübten Schiebedruck die hier vorgesehene Kurvensteuerung aus, mittels der der Stößel 16 dann über die Kurvenbahn 13 in die vorgesehene Raststellung 14 gelangt. Die Raststellung 14 ist bei dem Ausführungsbeispiel nach Fig. 2 im Scherkopf 2 auf der dem Schiebeweg des Betätigungsschalters 4 zugewandten Seite vorgesehen. Der in einer Mittenstellung dargestellt Scherkopf 2 vollzieht im Verlauf dieses Schaltvorganges unter Einwirkung des Stößels 16 auf die Kurvenbahn 13 eine Schwenkbewegung in Richtung RE und wird nach Einrastung des Stößels 16 in der Raststellung 14 von diesem im ausgeschwenkten Zustand durch den Betätigungsschalter 4, dessen Rastposition 24 sich im Eingriff mit dem Rastnocken 28 befindet, gehalten.

Wie beispielsweise aus Fig. 6 ersichtlich, gibt der in Richtung RE ausgeschwenkte und in Feststellposition befindliche Scherkopf 2 den Schiebeweg für den Betätigungsschalter 4 mit integriertem Langhaarschneidsystem L für weitere Schaltstellungen frei, um beispielsweise eine Kombinationsrasur von Langhaarschneidsystem L und dem im Scherkopf 2 vorgesehenen Kurzhaarschneidsystem K und darüber hinaus eine Trimmrasur mittels eines gut sichtbaren, über dem Kurzhaarschneidsystem K in Stellung bringbaren Langhaarschneidsystem L zu ermöglichen.

Die Länge des Hebels 21 vom Schwenklager 35 zur Stirnfläche 31 ist derart bemessen, daß bei einem in der zweiten Schaltstellung ST 2 befindlichen Betätigungsschalter 4 der Hebel 21, bedingt durch die von der Mitnahmefläche 32 ausgelöste Schwenkbewegung, von der Mitnahmefläche 32 zur Anlage an die Haltefläche 30 gelangt ist, wodurch einerseits der Stößel 16 von dem Hebel 21 im Eingriff mit der Raststellung gehalten und andererseits der Schiebeweg für eine Verschiebung des Betätigungsschalters 4 in die dritte sowie die nachfolgende vierte Schaltstellung ST 3 und ST 4 freigegeben wird.

Der Betätigungsschalter 4 mit dem Langhaarschneidsystem L kann demzufolge ungehindert unter Aufrechterhaltung des in gesperrter Schwenkposition befindlichen Scherkopfes 2 in die dritte Schaltstellung ST 3, die für eine Kombinationsrasur von Langhaarschneidsystem L mit dem Kurzhaarschneidsystem K vorgesehen ist sowie in dir für die Trimmrasur bestimmte vierte Schaltstellung ST 4 verstellt werden, wobei eine Koppelung des Langhaarschneidsystems L mit dem nicht dargestellten Antriebssystems des Rasierapparates in der dritten und vierten Schaltstellung erfolgt.

Im Verlauf der Rückführung des Betätigungschalters 4 von der Schaltstellung ST 2 in die Schaltstellung ST 1 gleitet der Stößel 16 unter Einwirkung des Druckes der Feder 18 aus der Raststellung 14, bringt den schwenkbar gelagerten Hebel 21 zur Anlage an den Anschlag 20 und nimmt somit seine Ausgangsstellung ein. Der sonach entriegelte Scherkopf 2 ist jetzt wieder für eine durch die Anschlage 11 und 12 und den in Ausgangsstellung geringfügig in den Schwenkbereich 10 ragenden Stößel 16, begrenzte Schwenkbewegung um die Schwenkachse Z freigegeben.

Mit der Rückführung des Betätigungsschalters 4 in die Schaltstellung AUS wird dann der elektrische Antrieb des Rasierapparates abgeschaltet.

Fig. 3 zeigt eine Explosionsdarstellung des Scherkopfes 2 und des oberen Teiles des Gehäuses 1 eines Rasierapparates mit teilweise durchbrochenen Seitenwänden des Gehäuses 1 sowie einem auf der Frontseite 3 angeordneten, als Doppelschalter ausgebildeten Betätigungsschalter 4, bestehend aus dem Betätigungsteil 4.1 und dem mit einem Langhaarschneidsystem L ausgestatteten Betätigungsteil 4.2. An den Seitenwänden 7 und 8 des Scherkopfes 2 sind Lagerbolzen 36 vorgesehen, mittels denen der Scherkopf 2 in in den Tragarmen 5 und 6 vorgesehenen Lagerbohrungen 37 um die Schwenkachse Z schwenkbar gelagert ist. In den Seitenwänden 7 und 8 sind identisch ausgebildete Schwenkbereiche 10 eingeformt. Der in der Seitenwand 8 eingeformte Schwenkbereich ist mittels einer aus Darstellungsgründen vorgenommenen Aussparung sichtbar.

Die unter Fig. 2 dargestellten und beschriebenen Bauelemente der Steuervorrichtung sind in symmetrischer Anordnung zueinander an den Seitenwänden 15 und 38 des Gehäuses 1 sowie an dem Betätigungsschalter 4, und zwar an dessen Betätigungsteil 4.1, vorgesehen zum Zwecke einer ausgeglichen Steuerung des Scherkopfes 2 in die in den Schwenkbereichen 10 vorgesehenen Raststellungen 14. Die sich an der oberen Seitenwand 17 abstützende Feder 18 ist einteilig ausgebildet und hält mit den Federarmen 18.1 und 18.2 die Stößel 16 sowie die Hebel 21 in Ausgangsstellung, die durch Anlage der mittels der Schwenklager 35 schwenkbar gelagerten Hebel 21 auf den Anschlägen 20 bestimmt ist. In der oberen Seitenwand 17 sind zwei Öffnungen 19 vorgesehen, durch die die Stößel 16 in der dargestellten Ausgangsstellung geringfügig herausragen. Die Öffnung 39 in der oberen Seitenwand 17 dient zur Durchführung eines nicht dargestellten Antriebsstiftes des elektrischen Antriebes zum Betreiben der im Scherkopf 2 vorgesehenen Schneidsysteme. In den Seitenwänden 15 und 38 des Gehäuses 1 ist jeweils ein federelastischer Arm 29 vorgesehen, dessen Rastnocken 28 in Eingriff mit in den Schaltkulissen 27 eingeformten Rastpositionen 22, 23, 24 u. 25 bringbar ist, durch die die jeweiligen Schaltstellungen des Betätigungsteils 4.1 des Betätigungsschalters 4 bestimmt sind. Die beiden Schaltkulissen 27, von denen in den Fig. 3 bis 7 nur eine dargestellt ist, sind Bestandteil des Betätigungsteiles 4.1 An dem Betätigunsteil 4.1 sind im Bereich der Stirnfläche 31 der Hebel 21, Mitnahmeflächen 32 und Halteflächen 30 für die die Stößel 16 in die Raststellungen 14 bringenden und dort haltenden Hebel 21 vorgesehen. In der Zeichnung ist aus Gründen der Übersicht lediglich eine Mitnahmefläche 32 und eine Haltefläche 30 dargestellt.

In den Fig. 4 bis 7 ist der Ablauf der Schaltvorgänge des als Doppelschalter ausgebildeten Betätigungsschalters 4 nach Fig. 3 näher dargestellt. In der Schaltstellung AUS nach Fig. 4 steht der Rastnocken 28 im Eingriff mit der Rastposition 22 der am Betätigungsteil 4.1 angeformten Schaltkulisse 27. Das oberhalb des Betätigungsteiles 4.1 vorgesehene, mit einem Langhaarschneidsystem L ausgestattete Betätigungsteil 4.2 erstreckt sich bis in Höhe der oberen Seitenwand 17. In der Frontseite des Betätigungsteiles 4.2 ist eine Vertiefung 40 vorgesehen, in die der am Betätigungs- teil 4.1 vorgesehene Rastnocken in der in Fig. 6 dargestellten Schaltstellung ST 2 in Eingriff gelangt, um das Betätigungsteil 4.2 in die Schaltstellung ST 3 nach Fig. 7 sowie zurück in die Schaltstellung ST 2 zu transportieren, die die Ausgangsstellung für das Betätigungsteil 4. 2 darstellt. Die am Betätigungsteil 4.1 vorgesehene Mitnahmefläche 32 befindet sich in der Schaltstellung AUS in einem vorgegebenen Abstand zu dem auf dem Anschlag 20 liegenden Hebel 21. Durch Verschieben des Betätigungsteiles 4.1 in die Schaltstellung ST 1 nach Fig. 5 wird der nicht dargestellte, elektrische Antrieb des Rasierapparates in Betrieb gesetzt sowie die Mitnahmefläche 32 zur Anlage an den schwenkbar gelagerten Hebel 21 gebracht. Der Rastnocken gleitet dabei an der leicht abgeschrägten Frontseite 42 des Betätigungsteils 4.2 entlang, ohne dieses mitzunehmen. In der Schaltstellung ST 1 nach Fig. 5 kann der im Betrieb befindliche Scherkopf 2 eine Schwenkbewegung um die Schwenkachse Z ausüben, die begrenzt ist durch den in den Schwenkbereich 10 eingreifenden Stößel 16 sowie der dort vorgesehen Anschläge 11 und 12.

Im Verlauf der Verschiebung des Betätigungsteiles 4.1 in die Schaltstellung ST 2 nach Fig. 6 wird der Hebel 21 von der Mitnahmefläche 32 mitgenommen, schiebt dabei zugleich den Stößel 16 gegen den Druck der Feder 18 an die Kurvenbahn 13 und bewirkt ein Verschwenken sowie eine Feststellung des Scherkopfes 2 nach Einrasten des Stößels 16 in der Raststellung 14 und damit eine Freigabe des Schiebeweges für den mit einem Langhaarschneidsystem L ausgestatteten Betätigungsschalter 4. Mit Erreichen der Schaltstellung ST 2 gleitet der Rastnocken 41 in die Vertiefung 40 und bewirkt eine mechanische Koppelung der Betätigungsteile 4.1 und 4.2, so daß nunmehr das mit einem Langhaarschneidsystem L ausgestattete Betätigungsteil 4.2 über das Betätigungsteil 4.1 in die weiter vorgesehene Schaltstellung ST 3 nach Fig. 7 und wieder zurück bewegt werden kann. Aufgrund der von der Schaltstellung ST 1 in die Schaltstellung ST 2 von dem Hebel 21 vollzogenen Schwenkbewegung kann das Betätigungsteil 4.1 mit seiner Haltefläche 30 an der Stirnfläche 31 des Hebels 21 entlang in die Schaltstellung ST 3 nach Fig. 7 bewegt werden, wobei mittels Anlage der Stirnfläche 31 des Hebels 21 an der Haltefläche 30 des Betätigungsteils 4.1 der Verriegelungszustand der Scherkopfes 2 aufrechterhalten wird. In Abhängigkeit von dem Abstand der in der Schaltkulisse 27 vorgesehenen Rastpositionen 24 und 25, wird das in dem Betätigungsteil 4.2 vorgesehene Langhaarschneidsystem L von der in Höhe der oberen Seitenwand 17 befindlichen Stellung in eine Position ausgefahren, mittels derer entweder eine Kombinationsrasur mit dem im Scherkopf 2 vorgesehenen Kurzhaarschneidsystem oder nur eine Langhaarschneidrasur, d.h. Trimmrasur durchführbar ist. Wie bereits unter Fig. 2 dargestellt und beschrieben, kann in der Schaltkulisse 27 noch eine weitere Rastposition 26 vorgesehen werden, wodurch in der Schaltstellung ST 3 eine Kombinationsrasur und in der durch die nicht dargestellte Rastposition 26 bestimmte zusätzliche Schaltstellung ST 4 eine Trimmrasur durchführbar ist.

Fig. 8 zeigt einen Längsschnitt durch einen Rasierapparat mit einem einteiligen Betätigungsschalter 4. Zwecks Ein- und Ausschaltung des elektrischen Antriebes ist bei diesem Ausführungsbeispiel ein hier nicht dargestellter, zweiter Betätigungsschalter vorgesehen. An dem Betätigungsschalter 4 ist zur Steuerung des um die Schwenkachse Z schwenkbar gelagerten Scherkopfes 2 eine mehrere Rastpositionen 22, 23, 24 aufweisende Schaltkulisse 27 angeformt. In dem Scherkopf 2 sind zwei unterschiedliche Haarschneidsysteme, und zwar ein Kurzhaarschneidsystem K, bestehend aus einem bogenförmig gestalteten Untermesser 43 sowie einem, diesem zugeordneten Obermesser 44 und ein Langhaarschneidsystem L, bestehend aus einem Scherkamm 45 und einer Schneidklinge 46, vorgesehen. In der Seitenwand 7 des Scherkopfgehäuses 9 ist ein Schwenkbereich 10 eingeformt, dessen umlaufende Seitenwand derart gestaltet ist, daß Anschläge 11 und 12 sowie zwei Kurvenbahnen 13.1 und 13.2 gebildet werden, die in der Mitte des Abstandes, den die Anschläge 11 und 12 zueinander aufweisen, in eine Raststellung 14 einmünden, um eine Feststellung des Scherkopfes 2 in der dargestellten Mittenstellung mittels des Stößels 16 zu bewirken.

Der in Schaltstellung AUS dargestellte Betätigungsschalter 4 befindet sich mit der Rastposition 22 in Eingriff mit dem Rastnocken 28 des am Gehäuse 1 vorgesehenen, federelastisch ausgebildeten Armes 29. Der Betätigungsschalter 4 ist mit einer Aussparung 47 versehen, um eine Verschiebung des Betätigungsschalters 4 auf einer nach außen geschlossenen Frontseite 3 des Gehäuses 1 zu ermöglichen. Der um das Schwenklager 35 schwenkbar gelagerte Hebel 21 liegt bei diesem Ausführungsbeispiel in der Schaltstellung AUS des Betätigungsschalters auf der Mitnahmefläche 32 sowie in Anlage an dem Anschlag 20. Mittels Überführung des Betätigungsschalters 4 in die Schaltstellung ST 1 wird der Hebel 21 von der Mitnahmefläche 32 um das Schwenklager 35 in Richtung des Scherkopfes 2 geschwenkt. Der Hebel 21 bringt dabei den Stößel 16 gegen den Druck der Feder 18 je nach gerade vorhandener Schwenkstellung des Scherkopfes 2 zur Anlage an eine der Kurvenbahnen 13.1 oder 13.2. Der über den Betätigungsschalter 4, den Hebel 21 und den Stößel 16 auf die jeweiligen Kurvenbahnen 13.1 oder 13.2 einwirkende Schiebedruck bewirkt eine Schwenkbewegung des Scherkopfes 2 um die Schwenkachse Z solange, bis der Stößel 16 in die Raststellung 14 einrastet. Gleichzeitig gleitet der Rastnocken 28 in die Rastposition 23, wodurch der nunmehr in der Schaltposition ST 1 befindliche Betätigungsschalter 4 den Scherkopf 2 in Feststellposition hält. Mittels des sonach festgestellten Scherkopfes 2 können die vorgesehenen, unterschiedlichen Haarschneidsysteme sowohl jedes für sich als auch in Kombination zum Schneiden von Haaren eingesetzt werden.

Bei dem Ausführungsbeispiel nach Fig. 8 kann in Abhängigkeit von der Länge des Hebels 21 vom Schwenklager 35 bis zur Stirnfläche 31 die Mitnahmefläche 32 auch die Funktion einer Haltefläche 30 ausüben.

Das Ausführungsbeispiel nach Fig. 8 läßt jedoch auch eine andere Formgebung des Schwenkbereiches 10, beispielsweise nach Fig. 9, zu, sofern wenigstens eine zweite Schaltstellung ST 2 für den Betätigungsschalter 4 in der Schaltkulisse 27 zu diesem Zweck, wie dargestellt, vorgesehen wird und eine Abstimmung der Hebellänge des Hebels 21 zur Mitnahmefläche 32 und Haltefläche 30 des Betätigungsschalters 4, die ein Übergleiten des Hebels 21 von der Mitnahmefläche 32 zur Haltefläche 30 gewährleistet, wie in den Fig. 2 bis 7 dargestellt und beschrieben, durchgeführt wird. Die Formgebung des Schwenkbereiches 10 nach Fig. 9 kann sonach sowohl bei dem Ausführungsbeispiel nach Fig. 8 als auch bei den Ausführungsbeispielen nach den Figuren 2 bis 7 vorgesehen werden. In der Seitenwand 7 des Scherkopfgehäuses 9 nach Fig. 9 ist ein Schwenkbereich 10 eingeformt, dessen umlaufende Seitenwand derart gestaltet ist, daß durch die Einformung zwei Anschläge 11 und 12, zwei von den Anschlägen ausgehende, in eine Raststellung 14 einmündende Kurvenbahnen 13.1 und 13.2 sowie eine, in die Raststellung 14 einmündende, in etwa L-förmige Steuernut 48 mit einer, am Ende der Steuernut 48 vorgesehenen Raststellung 14.1 gebildet werden, wobei die Steuernut 48 von der Raststellung 14 in Richtung zu der Seite des Scherkopfgehäuses ausgerichtet ist, auf der der Anschlag 11 vorgesehen ist. Analog der Ausführungsbeispiele nach den Figuren 2 - 8 ragt der Stößel 16 als Begrenzungsanschlag für die vorgegebene Schwenkbewegung des Scherkopfes 2 in Schaltstellung AUS des Rasierapparates geringfügig in den Schwenkbereich 10 hinein. Der Stößel 16 ist mit einem Steuernocken 49 versehen, der nach Überführung des Stößels 16 in die Feststellposition des Scherkopfes 2 in Eingriff mit der Raststellung 14 steht und somit den Scherkopf 2 zunächst in der in Fig. 8 dargestellten Mlttenstellung arretiert. Im Verlauf der Verschiebung des Betätigungsschalters 4 in die Schaltstellung ST 2, die beispielsweise nach Fig. 8 durch den Eingriff des Rastnockens 28 in die Rastposition 23 beendet ist, gleitet der linear verschiebbare Steuernocken 49 in der Steuernut 48 von der Raststellung 14 in die Raststellung 14.1, wodurch der Scherkopf 2 zu einer Schwenkbewegung in Richtung RE veranlaßt wird. Nach Erreichen der Raststellung 14.1 durch den Steuernocken 49 wird der ausgeschwenkte Scherkopf 2 von dem Stößel 16, dem an der Haltefläche 30 anliegenden Hebel 21 sowie dem in der Schaltstellung ST 2 eingerasteten Betätigungsschalter 4 gehalten. In dieser Feststellposition des schwenkbar gelagerten Scherkopfes 2 wird bei einem, mit unterschiedlichen Schersystemen ausgerüsteten Scherkopf 2 eine hervorragende Positionierung des vorgesehenen Langhaarschneidsystems L zu Trimmzwecken erreicht, wobei der ausgeschwenkte, in Feststellposition befindliche Scherkopf 2 zugleich auch für eine Kombinationsrasur verwendbar ist.

Die in den Figuren 1 bis 10 beschriebenen Baulemente der Steuervorrichtung für den um die Schwenkachse Z schwenkbar gelagerten Scherkopf 2 können sowohl an einer der Gehäuseseiten 15 oder 38 des dargestellten Rasierapparates als auch an beiden Gehäuseseiten 15 und 38 in symmetrischer Anordnung zueinander vorgesehen werden, wobei der letztgenannten Ausführungsform der Vorzug zu geben ist, aufgrund der aus dieser Maßnahme ableitbaren, ausgeglichenen leichten Steuerung des Scherkopfes 2 in die vorgesehenen Raststellungen.

Fig. 10 zeigt eine weitere Ausführungsform des unter Fig. 8 beschriebenen Rasierapparates mit einem am Betätigungsschalter 4 angeformten Stößel 16′ sowie einer angeformten Schaltkulisse 27, in der Rastpositionen 22, 23 vorgesehen sind. Der in Schaltstellung AUS dargestellte Betätigungsschalter 4 befindet sich mit der Rastposition 22 in Eingriff mit dem Rastnocken 28 des am Gehäuse 1 vorgehenen, federelastisch ausgebildeten Armes 29, wobei der Stößel 16′ geringfügig in den Schwenkbereich 10 des Scherkopfes 2 hineinragt zum Zwecke der Begrenzung der Schwenkbewegung des Scherkopfes 2 um die Schwenkachse Z. Im Verlauf der Überführung des Betätigungsschalters 4 in die Schaltstellung ST 1 gelangt der Stößel 16′ zur Anlage an eine der Kurvenbahnen 13.1 bzw. 13.2 und bewirkt mittels des auf diese einwirkenden Schiebedruckes eine Schwenkbewegung des Scherkopfes 2 solange, bis der Stößel 16′ in die Raststellung 14 eingerastet ist. Im eingerasteten Zustand wird der Stößel 16′ und somit der Scherkopf 2 von dem in Schaltstellung ST 1 befindlichen Betätigungsschalter 4 gehalten. Die bei diesem Ausführungsbeispiel vorgesehene, einerseits an der oberen Seitenwand 17 und andererseits am Stößel 16′ anliegende Feder ist nicht zwingend erforderlich. Sie dient lediglich einer erleichterten Rückführung von Stößel 16′ und Betätigungsschalter 4 von der Schaltstellung ST 1 in die Schaltstellung AUS. Nach einer weiteren Ausführungsform ist es jedoch möglich, den Stößel 16′ sowie den Betätigungsschalter 4 als separate Bauteile auszubilden. Bei einer derartigen Ausführungsform ist die Anordnung der Feder 18 jedoch erforderlich, um den am Betätigungsschalter 4 anliegenden Stößel 16′ zusammen mit dem Betätigungsschalter 4 von der Schaltstellung ST1 in die Schaltstellung AUS zurückzuführen.

Jeder der zuvor beschriebenen Ausführungsformen kann bei Bedarf eine weitere Schaltposition zugeordnet werden, mittels der der Stößel 16 in eine Ausgangsstellung überführbar ist, in der die beschriebene und dargestellte Funktion als Begrenzungsanschlag für die Anschläge 11 und 12 und somit des Scherkopfes 2 aufgehoben ist und erst nach Durchführung eines ersten Schaltvorganges durch den Betätigungsschalter 4 hergestellt wird.

## Patentansprüche

1. Elektrischer Rasierapparat mit einem Gehäuse (1) und einem um eine Schwenkachse (Z) relativ zum Gehäuse (1) in beliebige Schwenkpositionen relativ zum Gehäuse frei schwenkbar gelagerten Scherkopf (2), mit wenigstens einem Obermesser (44) und wenigstens einem von einem Motor angetriebenen, dem Obermesser (44) zugeordneten Untermesser (43) sowie wenigstens einem am Gehäuse (1) vorgesehenen Betätigungsschalter (4), dadurch gekennzeichnet, daß dem Betätigungsschalter (4) wenigstens ein Steuerglied (16, 16') zugeordnet ist, das durch Betätigen des Betätigungsschalters in Eingriff mit wenigstens einer Kurvensteuerung (13, 13.1, 13.2) am Scherkopf (2), unabhängig von dessen Schwenkstellung zu dessen Fesselung bringbar ist und daß mittels der aus Steuerglied (16, 16') und Kurvensteuerung (13, 13.1, 13.2) bestehenden Steuervorrichtung eine Zwangsbewegung des Scherkopfes (2) und/oder eine Verrastung in mindestens eine vorgegebene Raststellung (14, 14.1) durchführbar ist.

2. Rasierapparat nach Anspruch 1, dadurch gekennzeichnet, daß die Steuervorrichtung aus wenigstens einer im Scherkopf (2) zwischen zwei die Schwenkbewegung des Scherkopfes (2) um die Schwenkachse (Z) begrenzenden Anschlägen (11, 12) vorgesehenen, wenigstens eine Raststellung (14, 14.1) aufweisenden Kurvensteuerung (13, 13.1, 13.2) und wenigstens einem verschiebbar gelagerten, in den durch die Anschläge (11, 12) begrenzten Schwenkbereich (10) eingreifenden Stößel (16, 16') besteht, mittels dem der Scherkopf (2) automatisch aus einer beliebigen Schwenkstellung über die Kurvensteuerung (13, 13.1, 13.2) in eine vorgegebene Raststellung (14, 14.1) überführbar und verriegelbar ist durch Betätigung des auf den Stößel (16, 16') mittelbar oder unmittelbar einwirkenden Betätigungsschalters (4).

3. Elektrischer Rasierapparat nach Anspruch 1 oder 2, dadurch gekennzeichnet, daß in dem Gehäuse (9) des Scherkopfes (2) wenigstens ein die Schwenkbewegung begrenzender Schwenkbereich (10) vorgesehen ist, in den ein von einer Feder (18) beaufschlagter Stößel (16, 16′) eingreift, in dem Schwenkbereich (10) wenigstens eine Kurvenbahn (13, 13.1, 13.2) mit wenigstens einer Raststellung (14, 14.1) für den Stößel (16, 16′) vorgesehen ist, der von dem Betätigungsschalter (4) über einen schwenkbar gelagerten Hebel (21) betätigbare Stößel (16, 16′) mittels der Kurvenbahn (13, 13.1, 13.2) in die Raststellung (14, 14.1) verschiebbar ist und der Stößel (16, 16′) von dem Hebel (21) und dem Betätigungsschalter (4) in der Raststellung (14, 14.1) gehalten ist.

4. Elektrischer Rasierapparat nach Anspruch 1 oder 2, dadurch gekennzeichnet, daß in dem Gehäuse (9) des Scherkopfes (2) wenigstens ein die Schwenkbewegung begrenzender Schwenkbereich (10) vorgesehen ist, in den ein Stößel (16, 16′) eingreift, in dem Schwenkbereich (10) wenigstens eine Kurvenbahn (13, 13.1, 13.2) mit wenigstens einer Raststellung (14, 14.1) für den Stößel (16, 16′) vorgesehen ist, der Stößel (16, 16′) von dem Betätigungsschalter (4) mittels der Kurvenbahn (13, 13.1, 13.2) in die Raststellung (14, 14.1) verschiebbar ist und von dem Betätigungsschalter (4) in der Raststellung (14, 14.1) gehalten ist.

5. Rasierapparat nach einem der Ansprüche 1 bis 4, dadurch gekennzeichnet, daß an dem dem Scherkopf (2) zugewandten Ende des Betätigungsschalters (4, 4.2) ein Langhaarschneidsystem (L) vorgesehen ist.

6. Rasierapparat nach einem der Ansprüche 1 bis 4, dadurch gekennzeichnet, daß in dem Scherkopf (2) ein Langhaarschneidsystem (L) vorgesehen ist.

7. Rasierapparat nach einem der vorhergehenden Ansprüche, dadurch gekennzeichnet, daß der Betätigungsschalter (4) einteilig ausgebildet ist.

8. Rasierapparat nach einem der Ansprüche 1 bis 6, dadurch gekennzeichnet, daß der Betätigungsschalter (4) als Doppelschalter (4.1, 4.2) ausgebildet ist.

9. Rasierapparat nach einem der vorhergehenden Ansprüche, dadurch gekennzeichnet, daß der Betätigungsschalter (4, 4.1) zur Betätigung des Scherkopfes (2) und ein weiterer Betätigungsschalter zur Betätigung des elektrischen Antriebes an dem Gehäuse (1) vorgesehen ist.

10. Rasierapparat nach Anspruch 9, dadurch gekennzeichnet, daß an dem Betätigungsschalter (4) ein Stößel (16′) angeformt ist.

11. Rasierapparat nach Anspruch 9, dadurch gekennzeichnet, daß der Stößel (16′) mittels einer Feder (18) in Anlage an den Betätigungsschalter (4) gehalten ist.

12. Rasierapparat nach einem der Ansprüche 1 bis 8, dadurch gekennzeichnet, daß der Betätigungsschalter (4) eine Mitnahmefläche (32) für den Hebel (21) aufweist.

13. Rasierapparat nach einem der Ansprüche 1 bis 8, dadurch gekennzeichnet, daß der Betätigungsschalter (4) eine Mitnahmefläche (32) und eine Haltefläche (30) für den Hebel (21) aufweist.

14. Rasierapparat nach einem der Ansprüche 1 bis 4, dadurch gekennzeichnet, daß in wenigstens einer von zwei Seitenwänden (7, 8) des Scherkopfgehäuses (9) ein Schwenkbereich (10) mit, die Schwenkbewegung des Scherkopfes (2) begrenzenden Anschlägen (11, 12) eingeformt ist.

15. Rasierapparat nach Anspruch 14, dadurch gekennzeichnet, daß die die Anschläge (11, 12) verbindende Wand des eingeformten Schwenkbereichs (10) als Kurvenbahn (13) ausgebildet ist.

16. Rasierapparat nach einem der Ansprüche 14 oder 15, dadurch gekennzeichnet, daß die Raststellung (14) im Übergangsbereich der Kurvenbahn (13) zum Anschlag (11) vorgesehen ist.

17. Rasierapparat nach Anspruch 14, dadurch gekennzeichnet, daß zwischen den Anschlägen (11, 12) des eingeformten Schwenkbereichs (10) zwei Kurvenbahnen (13.1, 13.2) vorgesehen sind, die in eine Raststellung (14) einmünden.

18. Rasierapparat nach Anspruch 17, dadurch gekennzeichnet, daß die Raststellung (14) Teil einer Steuernut (48) ist, in die der Stößel (16) mittels eines Steuernockens (41) gleitend bis zur Raststellung (14.1) einschiebbar ist.

19. Rasierapparat nach einem der Ansprüche 1 bis 4, dadurch gekennzeichnet, daß der Stößel (16, 16′) an der Seitenwand (15, 38) des Gehäuses (1) linear verschiebbar gelagert und durch eine in der oberen Seitenwand (17) vorgesehene Öffnung (19) hindurchgeführt ist.

20. Rasierapparat nach einem der Ansprüche 18 oder 19, dadurch gekennzeichnet, daß der Stößel (16, 16′) stufenförmig abgesetzt ist.

21. Rasierapparat nach Anspruch 10 oder 20, dadurch gekennzeichnet, daß der Stößel (16, 16′) als Begrenzungsanschlag für die Anschläge (11, 12) in den eingeformten Schwenkbereich (10) hineinragt.

22. Rasierapparat nach einem der Ansprüche 1 bis 4, dadurch gekennzeichnet, daß die Feder (18) einerseits an einer Wand (17) des Gehäuses (1) und andererseits an dem Stößel (16, 16′) anliegt.

23. Rasierapparat nach einem der Ansprüche 1 bis 3, dadurch gekennzeichnet, daß der Hebel (21) an der Seitenwand (15, 38) des Gehäuses (1) schwenkbar gelagert ist und in seiner Ausgangsstellung einerseits an einem an der Seitenwand (15, 38) vorgesehenen Anschlag (20) und andererseits am Stößel (16) anliegt.

24. Rasierapparat nach einem der Ansprüche 1 bis 3, 12 oder 13, dadurch gekennzeichnet, daß der Hebel (21) an der Seitenwand (15, 38) des Gehäuses (1) schwenkbar gelagert ist und in seiner Ausgangsstellung einerseits am Stößel (16, 16′) anliegt und andererseits auf der Mitnahmefläche (32) des Betätigungsschalters (4) aufliegt.

25. Rasierapparat nach einem der Ansprüche 23 oder 24, dadurch gekennzeichnet, daß das vom Schwenklager (35) abgewandte Ende des Hebels (21) mit einer abgeschrägten Stirnfläche (31) versehen ist.

26. Rasierapparat nach Anspruch 25, dadurch gekennzeichnet, daß der von der Feder (18) beaufschlagte Stößel (16) mittels Anlage der Stirnfläche (31) des Hebels (21) an der Haltefläche (30) des Betätigungsschalters (4) in der Raststellung (14, 14.1) gehalten ist.

27. Rasierapparat nach einem der vorhergehenden Ansprüche, dadurch gekennzeichnet, daß die Schaltstellungen des Betätigungsschalters (4) durch am Gehäuse (1) sowie am Betätigungsschalter (4) vorgesehene, in Eingriff bringbare Rastelemente bestimmt sind.

28. Rasierapparat nach Anspruch 27, dadurch gekennzeichnet, daß als Rastelement am Betätigungsschalter (4) eine, wenigstens zwei Rastpositionen (22, 23) aufweisende Schaltkulisse (27) vorgesehen ist.

29. Rasierapparat nach Anspruch 27, dadurch gekennzeichnet, daß am Gehäuse (1) ein, einen Rastnocken (41) aufweisender, federelastisch ausgebildeter Arm (29) als Rastelement vorgesehen ist.

## Claims

1. An electric shaving apparatus with a housing (1) and a shaving head (2) freely pivotable relative to the housing (1) about a pivot axis (Z) to any pivot position relative to the housing, with at least one upper cutter (44) and at least one lower cutter (43) driven by a motor and in cooperative relation with the upper cutter (44), as well as at least one actuating switch (4) provided on the housing (1), characterized in that the actuating switch (4) is in operatively associated with at least one control member (16, 16') which, on actuation of the actuating switch, is engageable with at least one cam control means (13, 13.1, 13.2) provided on the shaving head (2), independently of its pivot position, for the purpose of anchoring the same, and that the control device comprised of control member (16, 16') and cam control means (13, 13.1, 13.2) permits a positive movement of the shaving head (2) to, and/or its locking engagement in, at least one predetermined detent location (14, 14.1).

2. A shaving apparatus as claimed in claim 1, characterized in that the control device is comprised of at least one cam control means (13, 13.1, 13.2) which is provided in the shaving head (2) between two abutment stops (11, 12) limiting the pivot movement of the shaving head (2) about the pivot axis (Z) and which includes at least one detent location (14, 14.1), and of at least one displaceable tappet (16, 16') engaging the pivot area (10) limited by the abutment stops (11, 12), by means of which tappet the shaving head (2) is automatically movable from any pivot position via the cam control means (13, 13.1, 13.2) into a predetermined detent location (14, 14.1) and lockingly engageable therein by operation of the actuating switch (4) acting on the tappet (16, 16') directly or indirectly.

3. An electric shaving apparatus as claimed in claim 1 or claim 2, characterized in that the housing (9) of the shaving head (2) includes at least one pivot area (10) limiting the pivot movement, said area being engaged by a tappet (16, 16') acted upon by a spring (18), that at least one cam path (13, 13.1, 13.2) with at least one detent location (14, 14.1) for the tappet (16, 16') is provided in the pivot area (10), that the tappet (16, 16') operable by the actuating switch (4) via a pivoted lever (21) is displaceable into the detent location (14, 14.1) via the cam path (13, 13.1, 13.2), and that the tappet (16, 16') is maintained locked in the detent location (14, 14.1) by the lever (21) and the actuating switch (4).

4. An electric shaving apparatus as claimed in claim 1 or claim 2, characterized in that the housing (9) of the shaving head (2) includes at least one pivot area (10) limiting the pivot movement, said area being engaged by a tappet (16, 16') that at least one cam path (13, 13.1, 13.2) with at least one detent location (14, 14.1) for the tappet (16, 16') is provided in the pivot area (10), that the tappet (16, 16') is displaceable into the detent location (14, 14.1) by the actuating switch (4) via the cam path (13, 13.1, 13.2) and maintained lacked in the detent location (14, 14.1) by the actuating switch (4).

5. A shaving apparatus as claimed in any one of the claims 1 to 4, characterized in that a long-hair trimmer (L) is provided at the end of the actuating switch (4, 4.2) close to the shaving head (2).

6. A shaving apparatus as claimed in any one of the claims 1 to 4, characterized in that a long-hair trimmer (L) is provided in the shaving head (2).

7. A shaving apparatus as claimed in any one of the preceding claims, characterized in that the actuating switch (4) is constructed as a single piece.

8. A shaving apparatus as claimed in any one of the claims 1 to 6, characterized in that the actuating switch (4) is constructed as a dual switch (4.1, 4.2).

9. A shaving apparatus as claimed in any one of the preceding claims, characterized in that the actuating switch (4, 4.1) is provided for actuation of the shaving head (2), and that another actuating switch is provided on the housing (1) for activating the electric drive.

10. A shaving apparatus as claimed in claim 9, characterized in that a tappet (16') is formed on the actuating switch (4).

11. A shaving apparatus as claimed in claim 9, characterized in that the tappet (16') is held in abutment with the actuating switch (4) by means of a spring (18).

12. A shaving apparatus as claimed in any one of the claims 1 to 8, characterized in that the actuating switch (4) includes an engaging surface (32) for the lever (21).

13. A shaving apparatus as claimed in any one of the claims 1 to 8, characterized in that the actuating switch (4) includes an engaging surface (32) and a bearing surface (30) for the lever (21).

14. A shaving apparatus as claimed in any one of the claims 1 to 4, characterized in that a pivot area (10) with abutment stops (11, 12) limiting the pivot movement of the shaving head (2) is molded in at least one of two end walls (7, 8) of the shaving head housing (9).

15. A shaving apparatus as claimed in claim 14, characterized in that the wall of the molded-in pivot area (10), which wall interconnects the abutment stops (11, 12), is formed as a cam path (13).

16. A shaving apparatus as claimed in any one of the claims 14 or 15, characterized in that the detent location (14) is provided in the area where the cam path (13) blends into the abutment stop (11).

17. A shaving apparatus as claimed in claim 14, characterized in that two cam paths (13.1, 13.2) terminating in a detent location (14) are provided between the abutment stops (11, 12) of the molded-in pivot area (10).

18. A shaving apparatus as claimed in claim 17, characterized in that the detent location (14) is part of a control groove (48) into which the tappet (16) is insertable slidably up to the detent location (14.1) by means of a control cam (49).

19. A shaving apparatus as claimed in any one of the claims 1 to 4, characterized in that the tappet (16, 16') is linearly displaceable on the end wall (15, 38) of the housing (1) and extends through an opening (19) provided in the upper side wall (17).

20. A shaving apparatus as claimed in any one of the claims 18 or 19, characterized in that the tappet (16, 16') is stepped.

21. A shaving apparatus as claimed in claim 19 or claim 20, characterized in that the tappet (16, 16') extends into the molded-in pivot area (10), thus serving as a limit stop for the abutment stops (11, 12).

22. A shaving apparatus as claimed in any one of the claims 1 to 4, characterized in that the spring (18) rests against a wall (17) of the housing (1) with one end and against the tappet (16, 16') with its other end.

23. A shaving apparatus as claimed in any one of the claims 1 to 3, characterized in that the lever (21) is pivoted to the end wall (15, 38) of the housing (1) and rests in its initial position against a stop (20) provided on the end wall (15, 38) with one side and against the tappet (16) with the other side.

24. A shaving apparatus as claimed in any one of the claims 1 to 3, 12 or 13, characterized in that the lever (21) is pivoted to the end wall (15, 38) of the housing (1) and rests in its initial position against the tappet (16, 16') with one side and against the engaging surface (32) of the actuating switch (4) with the other side.

25. A shaving apparatus as claimed in any one of the claims 23 or 24, characterized in that the end (31) of the lever (21) remote from the pivot bearing (35) is chamfered.

26. A shaving apparatus as claimed in claim 25, characterized in that the tappet (16) against which the spring (18) bears is held locked in the detent location (14, 14.1) by means of abutment of the end surface (31) of the lever (21) with the bearing surface (30) of the actuating switch (4).

27. A shaving apparatus as claimed in any one of the preceding claims, characterized in that the switch positions of the actuating switch (4) are determined by interengageable locking means provided on the housing (1) as well as on the actuating switch (4).

28. A shaving apparatus as claimed in claim 27, characterized in that a switch coulisse (27) including at least two notches (22, 23) is provided on the actuating switch (4) as a locking means.

29. A shaving apparatus as claimed in claim 27, characterized in that a resilient arm (29) including a locking cam (41) is provided on the housing (1) as a locking means.

## Revendications

1. Rasoir électrique comportant un boîtier (1) et une tête de coupe (2) montée de manière à pouvoir être librement pivotée par rapport au boîtier (1), autour d'un axe de pivotement (Z), dans des positions de pivotement quelconques par rapport au boîtier (1), comprenant au moins une lame de coupe supérieure (44) et au moins une lame de coupe inférieure (43) entraînée par un moteur et associée à la lame de coupe supérieure (44), ainsi qu'au moins un commutateur d'actionnement (4) prévu sur le boitier (1), caractérisé en ce qu'au commutateur d'actionnement (4) est associé au moins un organe de commande (16, 16') qui, par l'actionnement du commutateur d'actionnement (4), peut être amené à coopérer avec au moins une commande à came (13, 13.1, 13.2) sur la tête de coupe, indépendamment de la position de pivotement de cette tête de coupe et en vue d'assujettir celle-ci, et en ce qu'à l'aide du dispositif de commande composé de l'organe de commande (16, 16') et de la commande à came (13, 13.1, 13.2), il est possible de réaliser un mouvement forcé de la tête de coupe (2) et/ou un enclenchement dans au moins une position d'encliquetage prédéfinie (14, 14.1).

2. Rasoir selon la revendication 1, caractérisé en ce que le dispositif de commande est composé d'au moins une commande à came (13, 13.1, 13.2) comportant au moins une position d'encliquetage (14, 14.1) et prévue dans la tête de coupe (2) entre deux butées (11, 12) limitant le mouvement de pivotement de la tête de coupe (2) autour de l'axe de pivotement (Z), et d'au moins un poussoir (16, 16') monté coulissant et s'engageant dans la zone de pivotement (10) limitée par les butées (11, 12), et à l'aide duquel la tête de coupe (2) peut automatiquement être transférée au moyen de la commande à came (13, 13.1, 13.2), d'une position de pivotement quelconque vers une position d'encliquetage prédéfinie (14, 14.1) et y être bloquée, grâce à l'actionnement du commutateur d'actionnement (4) agissant indirectement ou directement sur le poussoir (16, 16').

3. Rasoir électrique selon la revendication 1 ou 2, caractérisé en ce que dans le carter (9) de la tête de coupe (2) est prévue au moins une zone de pivotement (10) limitant le mouvement de pivotement et dans laquelle s'engage un poussoir (16, 16') sollicité par un ressort (18), en ce que dans la zone de pivotement (10) est prévu au moins un chemin de came (13, 13.1, 13.2) comportant au moins une position d'encliquetage (14, 14.1) pour le poussoir (16, 16'), en ce que le poussoir (16, 16') susceptible d'être actionné à l'aide du commutateur d'actionnement (4), par l'intermédiaire d'un levier (21) monté pivotant, peut être déplacé dans la position d'encliquetage (14, 14.1) au moyen du chemin de came (13, 13.1, 13.2), et en ce que le poussoir (16, 16') est maintenu dans la position d'encliquetage (14, 14.1) par le levier (21) et le commutateur d'actionnement (4).

4. Rasoir électrique selon la revendication 1 ou 2, caractérisé en ce que dans le carter (9) de la tête de coupe (2) est prévue au moins une zone de pivotement (10) limitant le mouvement de pivotement et dans laquelle s'engage un poussoir (16, 16'), en ce que dans la zone de pivotement (10) est prévu au moins un chemin de came (13, 13.1, 13.2) comportant au moins une position d'encliquetage (14, 14.1) pour le poussoir (16, 16'), et en ce que le poussoir (16, 16') peut être déplacé par le commutateur d'actionnement (4) dans la position d'encliquetage (14, 14.1) au moyen du chemin de came (13, 13.1, 13.2), et est maintenu dans la position d'encliquetage (14, 14.1) par le commutateur d'actionnement (4).

5. Rasoir selon l'une des revendications 1 à 4, caractérisé en ce qu'à l'extrémité du commutateur d'actionnement (4, 4.2) dirigée vers la tête de coupe (2), est prévu un système de coupe de poils longs (L).

6. Rasoir selon l'une des revendications 1 à 4, caractérisé en ce que dans la tête de coupe (2) est prévu un dispositif de coupe de poils longs (L).

7. Rasoir selon l'une des revendications précédentes, caractérisé en ce que le commutateur d'actionnement (4) est réalisé d'un seul tenant.

8. Rasoir selon l'une des revendications 1 à 6, caractérisé en ce que le commutateur d'actionnement (4) est réalisé sous la forme d'un commutateur double (4.1, 4.2).

9. Rasoir selon l'une des revendications précédentes, caractérisé en ce que le commutateur d'actionnement (4, 4.1) est prévu pour l'actionnement de la tête de coupe (2) et un autre commutateur d'actionnement est prévu sur le boitier (1) pour l'actionnement du dispositif d'entraînement électrique.

10. Rasoir selon la revendication 9, caractérisé en ce que sur le commutateur d'actionnement (4) est formé un poussoir (16').

11. Rasoir selon la revendication 9, caractérisé en ce que le poussoir (16') est maintenu en appui contre le commutateur d'actionnement (4) au moyen d'un ressort (18).

12. Rasoir selon l'une des revendications 1 à 8, caractérisé en ce que le commutateur d'actionnement (4) comporte une surface d'entraînement (32) pour le levier (21).

13. Rasoir selon l'une des revendications 1 à 8, caractérisé en ce que le commutateur d'actionnement (4) comporte une surface d'entraînement (32) et une surface de maintien (30) pour le levier (21).

14. Rasoir selon l'une des revendications 1 à 4, caractérisé en ce que dans au moins une de deux parois latérales (7, 8) du carter de tête de coupe (9), est formée en creux une zone de pivotement (10) comportant des butées (11, 12) limitant le mouvement de pivotement de la tête de coupe (2).

15. Rasoir selon la revendication 14, caractérisé en ce que la paroi reliant les butées (11, 12) de la zone de pivotement (10) formée en creux, est réalisée sous forme de chemin de came (13).

16. Rasoir selon l'une des revendications 14 ou 15, caractérisé en ce que la position d'encliquetage (14) est prévue dans la zone de transition entre le chemin de came (13) et la butée (11).

17. Rasoir selon la revendication 14, caractérisé en ce qu'entre les deux butées (11, 12) de la zone de pivotement (10) formée en creux, sont prévus deux chemins de came (13.1, 13.2) qui débouchent dans une position d'encliquetage (14).

18. Rasoir selon la revendication 17, caractérisé en ce que la position d'encliquetage (14) est une partie d'une rainure de commande (48) dans laquelle le poussoir (16) peut être introduit de manière glissante, au moyen d'un ergot de commande (49), jusqu'à la position d'encliquetage (14.1).

19. Rasoir selon l'une des revendications 1 à 4, caractérisé en ce que le poussoir (16, 16') est monté de manière à pouvoir coulisser linéairement sur la paroi latérale (15, 38) du boitier (1), et est guidé au travers d'une ouverture (19) prévue dans la paroi latérale supérieure (17).

20. Rasoir selon l'une des revendications 18 ou 19, caractérisé en ce que le poussoir (16, 16') est étagé en gradins.

21. Rasoir selon la revendication 19 ou 20, caractérisé en ce que le poussoir (16, 16') s'engage, en guise de butée de limitation pour les butées (11, 12), dans la zone de pivotement (10) formée en creux.

22. Rasoir selon l'une des revendications 1 à 4, caractérisé en ce que le ressort (18) s'appuie d'une part contre une paroi (17) du boitier (1), et d'autre part sur le poussoir (16, 16').

23. Rasoir selon l'une des revendications 1 à 3, caractérisé en ce que le levier (21) est monté pivotant sur la paroi latérale (15, 38) du boîtier (1), et, dans sa position initiale, s'appuie d'une part sur une butée (20) prévue sur la paroi latérale (15, 38), et d'autre part sur le poussoir (16).

24. Rasoir selon l'une des revendications 1 à 3, 12 ou 13, caractérisé en ce que le levier (21) est monté pivotant sur la paroi latérale (15, 38) du boîtier (1), et, dans sa position initiale, d'une part s'appuie sur le poussoir (16, 16'), et d'autre part repose sur la surface d'entraînement (32) du commutateur d'actionnement (4).

25. Rasoir selon l'une des revendications 23 ou 24, caractérisé en ce que l'extrémité du levier (21) éloignée du palier de pivotement (35), est pourvue d'une surface frontale (31) biseautée.

26. Rasoir selon la revendication 25, caractérisé en ce que le poussoir (16) sollicité par le ressort (18) est maintenu dans la position d'encliquetage (14, 14.1) par appui de la surface frontale (31) du levier (21) contre la surface de maintien (30) du commutateur d'actionnement (4).

27. Rasoir selon l'une des revendications précédentes, caractérisé en ce que les positions de commutation du commutateur d'actionnement (4) sont déterminées par des éléments d'encliquetage pouvant être amenés à s'enclencher et prévus sur le boîtier (1) ainsi que sur le commutateur d'actionnement (4).

28. Rasoir selon la revendication 27, caractérisé en ce que sur le commutateur d'actionnement (4) est prévue une coulisse de commande (27) comportant au moins deux positions d'encliquetage (22, 23).

29. Rasoir selon la revendication 27, caractérisé en ce que sur le boîtier (1) est prévu en guise d'élément d'encliquetage, un bras (29) de configuration élastique et comportant un ergot d'encliquetage (28).
